# EUROPÄISCHE PATENTSCHRIFT

(11) **EP 1 741 161 B1**
(45) Veröffentlichungstag und Bekanntmachung des Hinweises auf die Patenterteilung: **21.01.2009**
(21) Anmeldenummer: 05737779.8
(22) Anmeldetag: 15.04.2005
(51) Int. Cl.: H01R 4/40, H01R 4/30

(54) **LÖSBARE ZUSAMMENFASSUNG EINES HOCHSTROMKABELS (HS-KABEL) MIT EINER SICH IN DER HORIZONTALEN ERSTRECKENDEN, STROMFÜHRENDEN SAMMELSCHIENE**
DETACHABLE ASSEMBLY OF A HIGH CURRENT CABLE AND A CURRENT-CARRYING BUS BAR THAT EXTENDS HORIZONTALLY
ASSEMBLAGE LIBERABLE D'UN CABLE POUR COURANTS FORTS ET D'UNE BARRE COLLECTRICE ELECTROCONDUCTRICE S'ETENDANT A L'HORIZONTALE

(30) Priorität: 19.04.2004 DE 102004019414
(43) Veröffentlichungstag der Anmeldung: 10.01.2007
(73) Patentinhaber: Dung, Arndt, 58093 Hagen (DE)
(72) Erfinder: Dung, Arndt, 58093 Hagen (DE)
(74) Vertreter: Henfling, Fritz
(86) Internationale Anmeldenummer: PCT/EP2005/003993
(87) Internationale Veröffentlichungsnummer: WO 2005/101578

(56) Entgegenhaltungen:
- CH-A- 376 975
- DE-A1- 3 423 175
- DE-C1- 19 743 867
- FR-A- 774 183

## Beschreibung

Die Erfindung betrifft die lösbare Zusammenfassung eines Hochstromkabels (HS-Kabels) mit einer sich in der Horizontalen erstreckenden, stromführenden Sammelschiene (Anschlußschwert), an der das HS-Kabel abgehängt ist. Solche Verbindungen bzw. Zusammenfassungen sind u.a. beschrieben in den DE 34 23 157 C1 und DE 197 43 867 C1.

Das bei den vorbekannten Lösungen vorgesehene, die Form eines Keiles aufweisende Anschlußstück des HS-Kabels und der dementsprechende Querschnitt der in der Kontakttasche ausgelegten Aufnahme zur das Anschlußstück erschweren die Sicherstellung des erforderlichen einwandfreien Stromübergangs, von der an der stromführenden Sammelschiene angesetzten Kontakttasche zum massiven Anschlußstück des HS-Kabels. Fertigungstechnisch ist die Sicherstellung des einwandfreien Stromübergangs deshalb relativ aufwendig. Bei der Lösung nach der DE 34 23 157 C1 erweist sich dann auch das Ansetzen des massiven Anschlußstücks des HS-Kabels an der Kontattasche bei dem geringen Freiraum zwischen Sammelschiene und Zugang zur Kontakttasche als problematisch. Für die anhaltend einwandfreie Fixierung des Anschlußstücks in der Kontakttasche ist dann auch die Blockierung des Anschlußstücks in der Kontakttasche erforderlich (DE 197 43 867 C1). Der CH 376975 , die als nachstliegenden Stand der Technik anzusehen ist, A ist zwar auch schon eine Klemmbackenverbindung für einen Leiter hoher Stromstärke mit einem Kontaktring zu entnehmen, wobei der Stromleiter dann auch in vertikaler Orientierung abgehängt sein kann, bei Übertragung dieser Art und Weise der Zusammenfassung auf die Zusammenfassung des massiven Anschlußstückes eines HS-Kabels mit der Kontakttasche einer stromführenden Sammelschiene ergibt sich das dann auch in Zusammenhang mit den Lösungen nach der DE-34 23 157 C1 und der DE 197 42 867 C1 übereinstimmende Problem des Risikos der Lockerung der Einspannung mit der Folge, daß das Anschlußstück und damit das HS-Kabel sich von der Sammelschiene löst. Das unkontrollierte Lösen des HS-Kabels von der Sammelschiene im laufenden Betrieb des über das HS-Kabel mit elektrischer Energie versorgten Elektroofens hätte erhebliche Betriebsstörungen zur Folge. Das Ofenpersonal muß die Einspannung des Anschlußstücks des HS-Kabels in der Kontakttasche deshalb immer wieder überprüfen, woraus dann auch unerwünschte Betriebsunterbrechungen resultieren.

Ausgehend vom bekannten Stand der Technik lag der Erfindung die Aufgabe zugrunde, für die Zusammenfassung des massiven Endes eines HS-Kabels mit der an der stromführenden Sammelschiene angesetzten Kontakttasche eine Lösung zu finden, die auch bei Lockerung der Einspannung des Anschlußstücks in der Kontakttasche noch nicht zu einem Lösen des Anschlußstücks von der Kontakttasche und damit des HS-Kabels von der Sammelschiene führt.

Die Aufgabe wird mit einer gattungsgemäßen lösbaren Zusammenfassung eines HS-Kabels mit einer sich in der Horizontalen erstreckenden stromführenden Sammeschiene, an der das HS-Kabel abgehängt ist, in der Weise gelöst, daß
das lösbar in die Bestandteil des Anschlußstücks bildende Kontakttasche einhängbare massive Anschlußstück stirnseitig mit einer sich an der Kontakttasche abstützenden Schulter versehen wird.

Ausgestaltungen der erfindungsgemäßen Lösung ergeben sich aus den Unteransprüchen 2 bis 4.

Die erfindungsgemäße Lösung vermeidet das unkontrollierte Lösen des massiven Anschlußstücks des HS-Kabels aus der an der Sammelschiene angesetzten Kontakttasche und somit aus dem Lösen resultierende Störfälle im laufenden Betrieb insbesondere von Elektroöfen. Diese Lösung erweist sich im übrigen dann auch in Zusammenhang mit dem Auswechseln des bis zu 800 kg schweren HS-Kabels als vorteilhaft, da der in größere Höhe über dem Hallenboden in Abständen vorzunehmende Wechsel des HS-Kabels dadurch erleichert wird.

Zum anhaltend guten Stromübergang von der an der Sammelschiene angesetzten Kontakttasche auf das Anschlußstück des HS-Kabels trägt bei, wenn in den Anlageflächen des Anschlußstücks des HS-Kabels und/oder den Anlageflächen der Kontakttasche in der vertikalen Orientierung ausgebildete Längsriefen vorgesehen werden.

In der Zeichnung ist die Erfindung anhand eines Ausführungsbeispiels weitergehend erläutert. Es zeigen
- Figur 1: die Verbindung zwischen einer Mehrzahl von Hochstromkabeln mit einem von der Sammelschiene ausgehenden Anschlussschwert im Draufsicht (Ansicht in Richtung des Pfeiles I in Figur 2),
- Figur 2: das in Figur 1 dargestellte Ensemble in Frontansicht (Pfeil II in Figur 1).

Das in der Darstellung von einer Sammelschiene 11 ausgehende Anschlussschwert ist mit 12 bezeichnet An dem Anschlussschwert 12 sind vier erfindungsgemäß ausgebildete Kontakttaschen 21,21^{I}, 21^{II}, 21 ^{III} angesetzt, und zwar paarweise (21,21^{I}u. 21^{II} , 21^{III}) einander gegenüberliegend, die jeweils zu einem Paar gehörenden Kontakttasche in der Vertikalen gegeneinander versetzt.

Bei der dargestellten Lösung weisen die massiven Enden 32 der Hochstromkabel 31 einen runden Querschnitt auf Dementsprechend weisen die Aufnahmen 22 der Kontakttaschen 21, 21^{I}.... dann auch einen entsprechenden runden Querschnitt auf. Um das Einfügen des massiven Anschlussstücks in die jeweilige Kontakttasche zu ermöglichen, bedarf es bei dieser Lösung der Längsteilung der Kontakttasche in der Flucht ihrer Halbierenden in vertikaler Orientierung (Pfeile T in Figur 1).

Das Basisteilstück 211 der geteilten (211, 212) Kontakttaschen 21, 21^{I}... ist mit dem Anschlussschwert 12 verschraubt (26). Das an dem Basisteilstück 211 ansetzbare zweite Teilstück 212 ist mit dem Basisteilstück 211 das Verschwenken des zweiten Teilstücks 212 gegenüber dem Basisteilstück 211 im Sinne des Doppelpfeiles A ermöglichend über Gelenke 25 zusammengefasst. Ist das zweite Teilstück 212 der Kontakttasche 21 im Sinne des Pfeiles A¹ verschwenkt (Situation der Kontakttasche 21^{III}), ist die Möglichkeit eröffnet, das massive Ende 32 des Hochstromkabels mit seiner an seiner Stirnseite ausgebildeten Schulter 321 in geringfügig angehobenem Zustand am Basisteilstück 211 der Kontakttasche 21 an- und abzusetzen (Pfeile B und B^{I}). Nach dem Ansetzen des massiven Endes des Hochstromkabels am Basisteilstück der Kontakttasche 21 wird das zweite Teilstück 212 im Sinne des Pfeiles A^{II} gegen das Basisteilstück 211 der Kontakttasche 21 zurückverschwenkt und das massive Ende 32 des Hochstromkabels 31 durch Schraubverbindungen (27) des Teilstücks 212 mit dem Basisteilstück 211 der Kontakttasche 21 in der Kontakttasche 21 klemmend festgelegt. Das massive Ende 32 des Hochstromkabels 31 stützt sich also, die Montage erleichternd, im angesetzten Zustand mit seiner Schulter 321 am Basisteilstück 211 der Kontakttasche 21 ab. Nach der Klemmung des massiven Ende 32 des Hochstromkabels 31 in der Kontakttasche 21 stützt sich die Schulter 321 des massiven Ende 32 des Hochstromkabels 31 sowohl am Basisteilstück 211 als auch am zweiten Teilstück 212 der Kontakttasche 21 ab, so das Lösen des massiven Endes 32 des Hochstromkabels 31 aus der Kontakttasche 21 bei gelockerter Klemmung verhindernd.

Sowohl was die Zusammenfassung des Basisteilstücks 211 der Kontakttasche 21 mit der Sammelschiene 12, als auch die klemmende Zusammenfassung des zweiten Teilstücks 212 der Kontakttasche 21 mit dem Basisteilstück 211 betrifft, sind Mehrfachverschraubungen vorgesehen.

### Bezugsziffern

- 11: Sammelschiene
- 12: Anschlußschwert
- 21, 21^{I}, 21^{II}, 21^{III}: Kontakttaschen
- 211: Basisteilstuck , erstes Teilstück
- 212: zweites Teilstück
- 22: Aufnahme
- 25: Gelenk 24 Längsriefen
- 26: Schraubverbindungen 11/12-211
- 27: Schraubverbindungen 211-212
- 31: Hochstromkabel HS-Kabel
- 32: massives Ende, Auschlußstück
- 321: Schulter

## Patentansprüche

1. Lösbare Zusammenfassung eines Hochstromkabels (HS-Kabel) mit einer sich in der Horizontalen erstreckenden, stromführenden Sammelschiene, an der das HS-Kabel abgehängt ist, mit einer in vertikaler Orientierung geteilte, auf den Querschnitt des massiven Anschlußstücks (32) des HS-Kabels (31) ausgelegten Kontakttasche (21) für das Anschlußstück (32), von der eines der Teilstücke (erstes Teilstück 211) an der Sammelschiene (12) festgelegt ist, deren zweites Teilstück (212) gegenüber dem ersten Teilstück (211) versschwenkbar am ersten Teilstück (211) angelenkt ist (25), wobei das gegen das erste Teilstück (211) verschwenkte, das durch horizontale Verlagerung dem ersten Teilstück (211) der Kontakttasche (21) zugeordnete massive Anschlußstück (32) des HS-Kabels (31) in der vom ersten Teilstück (211) und vom zweiten Teilstück (212) der Kontakttasche (21) gebildeten Aufnahme festlegend, mit dem ersten Teilstück (211) durch lösbare Schraubverbindungen (27) zusammengefaßt ist, **dadurch gekennzeichnet, daß** das Anschlußstück (32) des HS-Kabels (31) stirnseitig mit einer sich an der Kontakttasche (21) abstützenden Schulter (321) versehen ist.

2. Lösbare Zusammenfassung nach Anspruch 1, **dadurch gekennzeichnet, daß** das Anschlußstück (32) des HS-Kabels (31) und/oder die Anlagenflächen der Kontakttasche (21) gegen das Anschlußstück (32) mit Längsriefen (24) versehen sind.

3. Lösbare Zusammenfassung nach Anspruch 1 oder Anspruch 2, **gekennzeichnet durch** eine in vertikaler Orientierung in der Flucht der Halbierenden geteilte Kontakttasche (21) mit einer auf den runden Querschnitt des massiven Anschlußstücks (32) des HS-Kabels (31) ausgelegten Aufnahme (22)

4. Lösbare Zusammenfassung nach einem der Anspruche 1 bis 3, **dadurch gekennzeichnet, daß** das erste Teilstück (211) der Kontakttasche (21) mit der Sammelschiene (11) durch Schraubverbindungen (26) zusammengefaßt ist.

## Claims

1. Releasable assembly of a high current cable (HC cable) and a current-carrying busbar that extends horizontally, the said HC cable being suspended from said busbar, a vertically divided contact pocket (21) for the connection piece (32) being designed according to the cross-section of the solid connection piece (32) of the HC cable (31), of which contact pocket one of the part pieces (first part piece 211) is secured to the busbar (12), its second part piece (212) being pivotally mounted on the first part piece (211) so as to be pivotable relative to the first part piece (211), wherein the solid connection piece (32) of the HC cable (31), pivoted relative to the first part piece (211), associated with the first part piece (211) of the contact pocket (21) by means of horizontal displacement, is fixed in the receiving means (22) that is formed by the first part piece (211) and by the second part piece (211) of the contact pocket (21) and is assembled with the first part piece (211) by means of releasable screw connections (27), **characterised in that** the connection piece (32) of the HC cable (31) is provided at the end face with a shoulder (32) that is supported on the contact pocket (21).

2. Releasable assembly according to claim 1, **characterised in that** the connection piece (32) of the HC cable (31) and/or the contact faces of the contact pocket (21) against the connection piece (32) are provided with longitudinal grooves (24).

3. Releasable assembly according to claim 1 or claim 2, **characterised by** a contact pocket (21), divided vertically in the alignment of the bisector, with a receiving means designed according to the circular cross-section of the solid connection piece (32) of the HC cable (31).

4. Releasable assembly according to one of claims 1 to 3, **characterised in that** the first part piece (211) of the contact pocket (21) and the busbar (11) are assembled by means of screw connections (26).

## Revendications

1. Assemblage amovible d'un câble pour courant fort (câble HS) avec une barre collectrice conductrice de courant à extension horizontale sur laquelle le câble HS est accroché, comportant une poche de contact (21) partagée dans le sens vertical pour la pièce de connexion massive (32) du câble HS (31) et adaptée à la section de ladite pièce de connexion (32) du câble HS (31), dont une des pièces partielles (première pièce partielle 211) est fixée contre la barre collectrice (12) et dont la deuxième pièce partielle (212) est articulée (25) sur la première pièce partielle (211) de manière à pouvoir pivoter relativement à la première pièce partielle (211), la deuxième pièce partielle (212) pivotée contre la première pièce partielle (211), fixant la pièce de connexion massive (32) du câble HS (31) associée par décalage horizontal à la première pièce partielle (211) de la poche de contact (21) dans le logement formé par la première pièce partielle (211) et par la deuxième pièce partielle (212) de la poche de contact (21), étant réunie à la première pièce partielle (211) par des raccords à vis desserrables (27), **caractérisé en ce que** la pièce de connexion (32) du câble HS (31) est pourvue frontalement d'un épaulement (321) s'appuyant sur la poche de contact (21).

2. Assemblage amovible selon la revendication 1, **caractérisé en ce que** la pièce de connexion (32) du câble HS (31) et/ou les surfaces d'appui de la poche de contact (21) contre la pièce de connexion (32) sont pourvues de rayures longitudinales (24).

3. Assemblage amovible selon la revendication 1 ou la revendication 2, **caractérisé par** une poche de contact (21) partagée au droit de la bissectrice dans le sens vertical, avec un logement (22) de dimension adaptée à la section circulaire de la pièce de connexion massive (32) du câble HS (31).

4. Assemblage amovible selon l'une des revendications 1 à 3, **caractérisé en ce que** la première pièce partielle (211) de la poche de contact (21) est réunie à la barre collectrice (11) par des raccords à vis (26).
